# EUROPÄISCHE PATENTSCHRIFT

(11) **EP 1 493 339 B1**
(45) Veröffentlichungstag und Bekanntmachung des Hinweises auf die Patenterteilung: **24.02.2010**
(21) Anmeldenummer: 04013074.2
(22) Anmeldetag: 03.06.2004
(51) Int. Cl.: A24C 5/38, B41J 3/407, B41F 17/20, A24C 5/60

(54) **Rotierendes Druckwerk für eine Maschine der tabakverarbeitenden Industrie**
Rotary printing unit for a machine of the tobacco processing industry
Unité rotative d'impression pour une machine de l'industrie de traitement du tabac

(30) Priorität: 01.07.2003 EP 03014930
(43) Veröffentlichungstag der Anmeldung: 05.01.2005
(73) Patentinhaber: HAUNI Maschinenbau AG, 21033 Hamburg (DE)
(72) Erfinder: Dombek, Manfred, 21521 Dassendorf (DE); Voss, Helmut, 25551 Lockstedt (DE); Overath, Matthias, 21035 Hamburg (DE)
(74) Vertreter: Seemann, Ralph

(56) Entgegenhaltungen:
- DE-A- 10 130 225
- US-A- 4 635 545
- US-A- 5 207 153
- US-A1- 2002 166 470

## Beschreibung

Die Erfindung betrifft ein Verfahren zum Aufbringen von Druckmarken auf einen längs einer Transportrichtung mit einer vorbestimmten Fördergeschwindigkeit geförderten Artikel der tabakverarbeitenden Industrie, insbesondere Umhüllungsstreifen, vorzugsweise Zigarettenpapierstreifen, oder ein stabförmiger Rauchartikel, mittels eines Druckelements, wobei längs der Transportrichtung während des Druckvorgangs die Relativgeschwindigkeit zwischen dem Druckelement und dem Artikel verringert wird.

Weiterhin betrifft die Erfindung eine Einrichtung zum Aufbringen von Druckmarken auf wenigstens einen Artikel der tabakverarbeitenden Industrie, vorzugsweise Umhüllungsstreifen, insbesondere Zigarettenpapierstreifen, oder ein stabförmiger Rauchartikel, mit einem längs einer Transportrichtung mit einer vorbestimmten Fördergeschwindigkeit geförderten Artikel und mit einem Druckelement, wobei das Druckelement während des Druckvorgangs längs der Transportrichtung des Artikels derart bewegbar ist, dass die Relativgeschwindigkeit zwischen dem Druckelement und dem Artikel verringert ist.

Ferner betrifft die Erfindung eine Maschine der tabakverarbeitenden Industrie, insbesondere Zigarettenstrangmaschine oder Filteransetzmaschine.

Aus dem Stand der Technik sind Druckwerke für das Aufbringen von Druckmarken auf einem Umhüllungsstreifen der tabakverarbeitenden Industrie bekannt. Beispielsweise wird auf Zigarettenpapierstreifen in einer Zigarettenstrangmaschine mit einer Druckwalze ein Aufdruck auf den Zigarettenpapierstreifen aufgedruckt. In der Strangmaschine werden stabförmige Artikel wie Zigaretten, Zigarillos, Zigarren oder Filterstäbe oder dergleichen im Strangverfahren hergestellt. Mittels des Umhüllungsstreifens werden die Tabakstränge in der Zigarettenstrangmaschine umwickelt, wobei die verwendeten Umhüllungsstreifen Druckmarken bzw. Druckbilder aufweisen, die z.B. Zigarettenmarken, Herstellernamen oder sonstige Hinweise sein können.

Als Rauchartikel im erfindungsgemäßen Sinn sind Zigaretten mit und ohne Filter sowie alle andere stabförmigen Rauchartikel zu verstehen, deren Umhüllungsstreifen bedruckt ist, wobei der auf den Artikel erscheinende Aufdruck in erster Linie die Marke bezeichnet. Ein derartiger Aufdruck oder Stempel ist ein augenfälliges Qualitätsmerkmal derartiger Artikel und bedarf besonderer Aufmerksamkeit hinsichtlich der zu seiner Herstellung erforderlichen Komponenten und Produktionsbedingungen, wie Art und Zustand der verwendeten Farbe und deren Zuführung, Übertragung und Verteilung durch mehrere Walzen bis zum Auftrag durch den Hüllstreifen.

Die in den Strangmaschinen eingebauten Druckwerke gemäß dem Stand der Technik bestehen aus einer Walzenanordnung, wobei zwischen den Walzen die zu bedruckende Materialbahn geführt wird. Zum Aufbringen der Druckmarken bzw. Druckbilder ist eine sogenannte Druckwalze vorgesehen, die mit der kontinuierlich bewegten Materialbahn synchronisiert ist. In der Regel ist die Druckwalze dabei mit einer Gegendruckwalze in Kontakt, wobei der Umhüllungsstreifen zwischen der Druckwalze und der Gegendruckwalze geführt ist.

Allerdings haben die Druckwerke den Nachteil, dass in Folge der Rotation der Druckwalze bei höherer Fördergeschwindigkeit des Umhüllungsstreifens die Güte des Aufdrucks vermindert wird oder unter Umständen unmöglich ist, so dass die Herstellung von Zigarettensträngen mit einem Aufdruck auf dem Umhüllungsstreifen bei höheren Maschinengeschwindigkeiten stark eingeschränkt ist.

Aus US-A-5 207 153 ist eine Vorrichtung zur Aufbringung von Drucksachen auf bewegte Gegenstände bekannt. Hierbei werden die Gegenstände auf einem Rollenband in Rotation versetzt und bei gleichzeitiger Förderung und Rotation der Gegenstände bedruckt. Zum Bedrucken werden die sich drehenden Gegenstände an Druckköpfen vorbeigeführt, wobei die Druckköpfe synchronisiert mit den rotierenden Objekten in Förderrichtung der Objekte mitbewegt werden.

In DE-A-101 30 225 wird ein Druckwerk für das Aufbringen von Druckmarken auf einen Umhüllungsstreifen der Tabak verarbeitenden Industrie beschrieben. Das Druckwerk verfügt über zwei rotierende Druckwalzen und eine Gegendruckwalze, wobei die beiden Druckwalzen mit der Gegendruckwalze in Kontakt stehen und eine Materialbahn in Form eines Zigarettenpapierstreifens zwischen ihnen kontinuierlich geführt ist. Die Druckmarken werden durch Erhebungen oder Vertiefungen einer Druckwalze aufgebracht.

Außerdem sind in WO-A-96/32258 allgemein ein Verfahren und eine Vorrichtung zum Drucken beschrieben, wobei eine Druckvorrichtung mit einem Druckkopf genutzt wird. Der Druckkopf weist mehrere Druckelemente auf, um ein Pixel eines Druckmediums von einem Träger auf ein benachbartes Substrat zu übertragen. Gemäß der technischen Lehre wird eine Relativbewegung zwischen dem Substrat und dem Träger und dem Druckkopf so hervorgerufen, dass der Druckkopf sich relativ zu einer Fläche des Trägers aus einer anderen Stellung in eine Enddruckstellung bewegt. Weiterhin werden während der Druckoperation die Fläche des Trägers und das Substrat mit derselben Geschwindigkeit in eine Zuführrichtung bewegt.

Ausgehend von diesem Stand der Technik ist es daher Aufgabe der vorliegenden Erfindung, das Aufdrucken von Druckbildern auf Artikel der tabakverarbeitenden Industrie, insbesondere Umhüllungsstreifen oder stabförmige Artikel, bei hohen Fördergeschwindigkeiten der Artikel zu ermöglichen, wobei es möglich sein soll, bei hohen Fördergeschwindigkeiten des Artikels die Druckmarke einwandfrei zu applizieren.

Gelöst wird diese Aufgabe bei einem Verfahren zum Aufbringen von Druckmarken auf einen längs einer Transportrichtung mit einer vorbestimmten Fördergeschwindigkeit geförderten Artikel der tabakverarbeitenden Industrie, insbesondere Umhüllungsstreifen, vorzugsweise Zigarettenpapierstreifen oder ein stabförmiger Rauchartikel, mittels eines Druckelements, wobei längs der Transportrichtung während des Druckvorgangs die Relativgeschwindigkeit zwischen dem Druckelement und dem Artikel verringert wird, dadurch, dass das Druckelement und/oder der Artikel quer, insbesondere senkrecht, zur Transportrichtung bewegt werden, wobei der Druckvorgang quer zur Transportrichtung des Artikels erfolgt. Während des Aufbringens der Druckmarke auf den Artikel wird das Druckbild erzeugende Druckelement in die Transportrichtung des geförderten Artikels (mit-)bewegt, so dass während dieser Mitbewegung des Druckelements mit dem Artikel ein sicherer Aufdruck der Druckmarke durch das Druckelement stattfindet. Im Gegensatz zum Stand der Technik wird der zu bedruckende Materialstreifen nicht mehr auf der Druckwalze abgerollt, sondern das Druckelement wird ebenfalls in die Förderrichtung des Materialstreifens gefördert.

Ein gleichmäßiger Aufdruck wird insbesondere dann erreicht, wenn das Druckelement und/oder der Artikel quer, insbesondere senkrecht, zur Transportrichtung bewegt werden, wobei das Druckelement und der Artikel sich in die gleiche Transportrichtung bewegen. Dies führt dazu, dass zwei Bewegungsrichtungen, in und quer zur Förderrichtung, überlagert werden. Wird beispielsweise das Druckelement senkrecht zur Transportrichtung geführt, so übt das Druckelement gleichzeitig eine Hubbewegung aus.

Ein sicherer Aufdruck auf den Artikel wird dadurch erzielt, dass das Druckelement längs der Transportrichtung mit einer annähernd gleichen oder der gleichen Geschwindigkeit wie die Fördergeschwindigkeit des Artikels bewegt wird.

Insbesondere führen das Druckelement und/oder der Artikel eine Vorwärts- und eine Rückwärtsbewegung quer, insbesondere senkrecht, zur Transportrichtung aus. Hierdurch wird beispielsweise das Druckelement in seine Ausgangslage vor Druckbeginn zurückgeführt, so dass das Druckelement nach einer bestimmten Zeitdauer oder in äquidistanten Abständen ein oder mehrere Druckbild auf den Artikel aufbringt.

Um das Verfahren möglichst auf engem bzw. begrenztem Raum in einer Maschine auszuführen, wird der Artikel während des Druckvorgangs, insbesondere schlaufenförmig, umgelenkt, so dass dies zu einer kompakten Bauweise der Druckeinrichtung führt. Durch die schlaufenförmige Umlenkung wird ein größerer Transportweg zurückgelegt.

Besonders vorteilhaft ist es, wenn der Artikel auf einem Rotationskörper während des Druckvorgangs gefördert wird, da der Artikel mit der einen Seite, d.h. unbedruckten Seite, auf dem Rotationskörper aufliegt und von der anderen Seite bedruckt wird.

Darüber hinaus wird das Druckelement auf einem Rotationskörper geführt, so dass die Relativgeschwindigkeit zu dem Artikel gering ist, wenn der Artikel auf dem Rotationskörper des Artikels gefördert wird.

Bevorzugterweise werden mittels des Druckelements mehrere Druckmarken auf den Artikel gedruckt, so dass neben einem Markennamen beispielsweise auch produktidentifizierende Nummern auf Flächen des Umhüllungsstreifens gedruckt werden, die bei späteren Klebvorgängen beispielsweise vom Belagpapierblättchen an der Filteransetzmaschine überdeckt werden. Darüber hinaus können auf diesen Flächen im Nahtbereich der Zigaretten Aufdrucke aufgebracht werden, um die Echtheit des Produktes bestimmen zu können.

Weiterhin ist es vorteilhaft, wenn das Druckelement mit Druckdaten für die Druckmarke bzw. die Druckmarken programmiert wird, so dass ein schneller Formatwechsel an der Druckeinrichtung ohne Wechsel des Druckelements möglich ist. Bei einem Formatwechsel an der Zigarettenstrangmaschine muss daher ein entsprechender Datensatz für das neue Format an das Druckelement übermittelt werden, so dass der neue Aufdruck für das neue herzustellende Tabakformat auf den Umhüllungsstreifen appliziert wird.

In einer Weiterbildung der Erfindung wird das Druckelement nach Verbrauch von Verbrauchsmaterial des Druckelements ausgetauscht, so dass ein schneller Wechsel beispielsweise einer leeren Druckerpatrone schnell durchgeführt wird.

Darüber hinaus ist es von Vorteil, wenn das Druckelement für den Druckvorgang justiert wird, so dass das Druckelement entsprechend den Anforderungen an das Druckbild und Papier oder andere Betriebsbedingungen für einen Abdruck leicht angepasst wird.

Die Aufgabe wird ferner gelöst mittels einer Einrichtung zum Aufbringen von Druckmarken auf wenigstens einen Artikel der tabakverarbeitenden Industrie, vorzugsweise Umhüllungsstreifen, insbesondere Zigarettenpapierstreifen, oder ein stabförmiger Rauchartikel, mit einem längs einer Transportrichtung mit einer vorbestimmten Fördergeschwindigkeit geförderten Artikel und mit einem Druckelement, wobei das Druckelement während des Druckvorgangs längs der Transportrichtung des Artikels derart bewegbar ist, dass die Relativgeschwindigkeit zwischen dem Druckelement und dem Artikel verringert ist, die dadurch weitergebildet ist, dass das Druckelement und/oder der Artikel quer, insbesondere senkrecht, zur Transportrichtung bewegbar sind, wobei der Druckvorgang quer zur Transportrichtung des Artikels erfolgt.

Dazu ist vorgesehen, dass das Druckelement längs der Transportrichtung mit einer annähernd gleichen oder der gleichen Geschwindigkeit wie die Fördergeschwindigkeit des Artikels bewegbar ist.

Um eine Hubbewegung während des Aufbringens des Druckbildes auszuführen, sind das Druckelement und/oder der Artikel quer, insbesondere senkrecht, zur Transportrichtung vorwärts und rückwärts bewegbar.

Eine platzsparende Druckeinrichtung wird erreicht, wenn eine Einrichtung zur, insbesondere schlaufenförmigen, Umlenkung des Artikels während des Druckvorgangs vorgesehen ist.

Hierzu ist es günstig, wenn ein Rotationskörper zur Förderung des Artikels während des Druckvorgangs vorgesehen ist.

Darüber hinaus ist vorteilhafterweise ein Rotationskörper für das Druckelement vorgesehen.

Ferner ist es bevorzugt, wenn mehrere Druckelemente vorgesehen sind, so dass während der Förderung des Artikels mehrere Abschnitte beispielsweise eines Umhüllungspapierstreifens gleichzeitig und nebeneinander mit einem Druckbild versehen werden.

In einer vorteilhaften Weiterbildung der Erfindung ist vorgesehen, dass wenigstens ein Druckelement programmierbar ist, so dass bei einem Formatwechsel an einer Zigarettenstrangmaschine der Aufdruck auf den Zigarettenpapierstreifen auf einfache Weise geändert wird. Damit entfällt ein aufwendiger Wechsel beispielsweise einer Druckwalze gemäß dem Stand der Technik mit einem neuen Schriftbild.

Ist die Druckfarbe in dem Druckelement verbraucht, so ist es bevorzugt, wenn wenigstens ein Druckelement austauschbar ist. Der Austausch kann auf automatische Weise erfolgen.

Eine bevorzugte Ausführung der Einrichtung zeichnet sich dadurch aus, dass wenigstens ein Druckelement eine mehrfarbige Druckmarke auf den Artikel aufbringt.

Des weiteren wird die Aufgabe gelöst durch eine Maschine der tabakverarbeitenden Industrie, insbesondere Zigarettenstrangmaschine oder Filteransetzmaschine, die mit einer voranstehend beschriebenen erfindungsgemäßen Einrichtung versehen ist. Die Druckeinrichtung gemäß der Erfindung wird vorzugsweise an einer Zigarettenstrangmaschine zum Bedrucken eines Umhüllungsstreifens eingesetzt. Darüber hinaus ist es auch durch die erfindungsgemäße Druckeinrichtung möglich, einzelne fertig hergestellte Filterzigaretten oder andere stabförmige Rauchartikel zu bedrucken.

Die Erfindung wird nachstehend ohne Beschränkung des allgemeinen Erfindungsgedankens anhand von Ausführungsbeispielen unter Bezugnahme auf die beigefügten schematischen Zeichnungen exemplarisch beschrieben, auf die im übrigen bezüglich der Offenbarung aller im Text nicht näher erläuterten erfindungsgemäßen Einzeiheiten ausdrücklich verwiesen wird. Es zeigen:
- Fig.1: eine mit einer erfindungsgemäßen Druckeinrichtung ausgestattete Zigarettenstrangmaschine;
- Fig. 2a bis 2c: verschiedene perspektivische Ansichten einer erfindungsgemäßen Druckeinrichtung;
- Fig. 3a, 3b: schematische Ansichten der Vorderansicht und Seitenansicht einer Druckeinrichtung;
- Fig. 4a, 4b: eine alternative Ausführungsform einer Druckeinrichtung in einer Vorder- und Seitenansicht;
- Fig. 5: schematisch einen Ausschnitt eines bedruckten Umhüllungsstreifens und
- Fig. 6a, 6b: schematisch eine Trommelanordnung in einer Zigarettenansetzmaschine in einer Vorderansicht und Seitenansicht.

In den Figuren sind jeweils gleiche oder gleichartige Elemente bzw. entsprechende Teile mit denselben Bezugsziffern versehen, so dass von einer entsprechenden erneuten Vorstellung abgesehen wird und lediglich Abweichungen der in diesen Figuren dargestellten Ausführungsbeispiele gegenüber dem ersten Ausführungsbeispiel erläutert werden.

Bei der in Fig. 1 dargestellten Zigarettenstrangmaschine wird von einer Schleuse 1 ein Vorverteiler 2 portionsweise mit Tabak beschickt. Eine Entnahmewalze 3 des Vorverteilers 2 ergänzt gesteuert einen Vorratsbehälter 4 mit Tabak, aus dem ein Steilförderer 5 Tabak entnimmt und einen Stauschacht 6 gesteuert beschickt.

Aus dem Stauschacht 6 entnimmt eine Stiftwalze 7 einen gleichförmigen Tabakstrom, der von einer Ausschlagwalze 8 aus den Stiften der Stiftwalze 7 herausgeschlagen und auf ein mit konstanter Geschwindigkeit umlaufendes Streutuch 9 geschleudert wird. Ein auf dem Streutuch 9 gebildetes Tabakvlies wird in eine Sichteinrichtung 11 geschleudert, die im Wesentlichen aus einem Luftvorhang besteht, den größere bzw. schwerere Tabakteile passieren, während alle andere Tabakteilchen von der Luft in einen von einer Stiftwalze 12 und einer Wand 13 gebildeten Trichter 14 gelenkt werden.

Von der Stiftwalze 12 wird der Tabak in einen Tabakkanal 16 gegen einen Strangförderer 17 geschleudert, an dem der Tabak mittels in eine Unterdruckkammer 18 gesaugter Luft gehalten und ein Tabakstrang aufgeschauert wird.

Ein Egalisator 19 entfernt überschüssigen Tabak vom Tabakstrang, der dann auf einen im Gleichlauf geführten Zigarettenpapierstreifen 21 gelegt wird. Der Zigarettenpapierstreifen 21 wird von einer Bobine 22 abgezogen, durch eine Druckeinrichtung 23 geführt und auf ein angetriebenes Formatband 24 gelegt. Das Formatband 24 transportiert den Tabakstrang und den Zigarettenpapierstreifen 21 durch ein Format 26, in dem der Zigarettenpapierstreifen 21 um den Tabakstrang gefaltet wird, so dass noch eine Kante absteht, die von einem nicht dargestellten Leimapparat in bekannter Weise beleimt wird. Darauf wird die Klebnaht geschlossen und von einer Tandemnahtplätte 27 getrocknet.

Ein so gebildeter Zigarettenstrang 28 durchläuft ein Strangdichtemessgerät 29, das den Egalisator 19 steuert, und wird von einem Messerapparat 31 in doppeltlange Zigaretten 32 geschnitten. Die doppeltiangen Zigaretten 32 werden von einer gesteuerte Arme 33 aufweisenden Übergabevorrichtung 34 einer Übernahmetrommel 36 einer Filteransetzmaschine 37 übergeben, auf deren Schneidtrommel 38 sie mit einem Kreismesser in Einzelzigaretten aufgeteilt werden.

Förderbänder 39, 41 fördern überschüssigen Tabak in einen von dem Vorratsbehälter 4 angeordneten Behälter 42, aus dem der rückgeführte Tabak vom Steilförderer 5 wieder entnommen wird.

Bei der in Fig.1 dargestellten Strangmaschine wird nur ein Zigarettenstrang hergestellt, so dass es sich hierbei um eine einbahnige Maschine der tabakverarbeitenden Industrie handelt. Hierbei wird dementsprechend nur eine Bahn eines Zigarettenpapierstreifens mittels der erfindungsgemäßen Druckeinrichtung 23 bedruckt.

Bei der in den Figuren 2a bis 2c gezeigten Druckeinrichtung 230 werden zwei Bahnen eines Materialstreifens 210.1, 210.2 mit Druckmarken für eine Doppelstrangmaschine versehen. Selbstverständlich ist es möglich, auch nur einen Materialstreifen zu bedrucken.

In den Figuren 2a bis 2c sind perspektivisch verschiedene Ansichten der Druckeinrichtung 230 dargestellt.

Die beiden Materialstreifen 210.1, 210.2 werden parallel und nebeneinander mittels zweier Umlenkrollen 50, 51 umgelenkt, so dass die Materialstreifen 210.1, 210.2 um einen rotierenden Zylinderkörper 60 anliegen und den Zylinderkörper 60 mit einem hohen Umschlingungsgrad umschlingen. Die Umlenkrolle 51 ist an einem Arm 52 angeordnet, so dass die Materialstreifen 210.1, 210.2 gut gespannt und faltenfrei auf der Mantelfläche des Zylinderkörpers 60 aufliegen.

Um den Zylinderkörper 60 herum sind in regelmäßigen Abständen Druckköpfe 70 auf einem Drehkörper 71 angeordnet. Der Drehkörper 71 rotiert in dieselbe Richtung wie der Zylinderkörper 60. Während der Rotation des Zylinderkörpers 60 und des Drehkörpers 71 werden die Druckköpfe 70 senkrecht zur Drehrichtung bewegt, so dass während ihrer Hubbewegung Druckmarken auf den Materialstreifen 210.1, 210.2 aufgedruckt werden. Während einer vollständigen Umdrehung des Drehkörpers 71 wird eine volle Hubbewegung des Druckkopfs 70 mit einer Vorwärts- und Rückwärtsbewegung ausgeführt. Während dieser Vorwärts- und Rückwärtsbewegung werden die Druckmarken auf die Materialstreifen 210.1, 210.2 vollständig aufgedruckt.

Als Druckköpfe werden beispielsweise Tintenstrahldruckköpfe verwendet, wobei die eingesetzte Tinte insbesondere den staatlichen Normen oder Tabakverordnungen entspricht. Um einen guten Tintenfluss zu gewährleisten, wird auf die Tinte im Behälter der Tintenpatronen ein, insbesondere geregelter, Druck ausgeübt, der den drehzahlabhängigen Zentrifugalkräften entgegenwirkt. Zwischen der Atmosphäre und der Tinte befindet sich hierfür eine Membran.

Gemäß der Erfindung ist vorgesehen, dass die Rotationsgeschwindigkeit bzw. die Fördergeschwindigkeit der Druckköpfe 70 auf dem Drehkörper 71 und der Materialstreifen 210.1, 210.2 bzw. die Rotationsgeschwindigkeit des Zylinderkörpers 60 gleich sind, so dass zwischen den Materialstreifen 210.1, 210.2 und den jeweiligen Druckköpfen 70 keine Relativgeschwindigkeit besteht. Dadurch wird ein sicherer Aufdruck der Druckmarken auch bei einer hohen Fördergeschwindigkeit der Materialstreifen 210.1, 210.1 gewährleistet.

Durch die Hubbewegung der Druckköpfe 70 wird erreicht, dass der Transportweg der Materialstreifen 210.1, 210.2 und der Druckköpfe 70 aneinander vorbei führen, da die Druckköpfe 70 in ihrem Umkehrpunkt unterhalb der Materialstreifen 210.1, 210.2 hindurch und vorbei gefördert werden.

Nach vollständigem Bedrucken der Materialstreifen 210.1, 210.2 werden die beiden Materialstreifen 210.1, 210.2 über eine Umlenkrolle 53 jeweils einem Tabakstrang an einer doppelbahnigen Zigarettenstrangmaschine zugeführt.

Mit den regelmäßig angedeuteten Querstrichen auf den Materialstreifen 210.1, 210.2 sind jeweils die Längen eines Tabakstocks einfacher Länge angedeutet.

Die Druckmarken werden auf das mundseitige Ende der Materialstreifen 210.1, 210.2 der später gebildeten Tabakstöcke einfacher Länge aufgebracht. Hierzu werden die aneinander grenzenden Druckmarken spiegelverkehrt an der späteren Schnittstelle eines doppeltlangen Tabakstockes aufgedruckt. Hierzu weisen die Druckköpfe 70 zwei nebeneinander angeordnete Auftragspunkte auf.

In den Figuren 3a, 3b sind schematisch in einer Vorderansicht und einer Seitenansicht eine Druckeinrichtung 23 für einen einbahnigen Materialstreifen 21 dargestellt. In analoger Weise zum Ausführungsbeispiel gemäß den Figuren 2a bis 2c wird der Materialstreifen 21 über die Umlenkrollen 50, 51 sowie 53 mit einer hohen Umschlingung um die Mantelfläche des Zylinderkörpers 60 herumgeführt. Der Druckvorgang erfolgt quer zur Transportrichtung, wobei durch den gleichzeitigen Einsatz mehrerer Druckköpfe 70 sich die Zeit für die Aufbringung des Druckbildes auf entsprechend viele Zigarettentakte verlängert.

Im Rahmen der Erfindung ist es auch möglich, die Druckköpfe innerhalb des Zylinderkörpers 60 anzuordnen, so dass die Aufbringung der Druckmarken auf die Materialstreifen von innen erfolgt. In diesem Fall ist der von den Druckköpfen auszuführende Hub geringer, da in diesem Fall lediglich der Druckbereich abgedeckt werden muss und das Papier außen auf der Mantelfläche des Zylinderkörpers 60 umläuft.

In Fig. 3a sind mit römischen Ziffern die verschiedenen Arbeitsbereiche der Druckköpfe während ihrer Rotation und Hubbewegung bei einer vollständigen Rotation eingezeichnet. Im Bereich I wird ein Druckkopf neben dem Materialstreifen 21 geführt, so dass in diesem Bereich kein Aufdruck erfolgt. Im Bereich II wird eine Vorwärtsbewegung senkrecht zur Zeichenebene ausgeführt und der Druckkopf 70 seitlich an den Materialstreifen geführt. Nachfolgend wird im Bereich III unter Beibehaltung der Bewegungsrichtung senkrecht aus der Zeichenebene heraus der Materialstreifen 21 bedruckt. Beim Übergang vom Bereich III zum Bereich IV hat der Druckkopf seine Endstellung und den Umkehrpunkt für den Gesamthub H (vgl. Fig. 3b) erreicht. Anschließend wird im Bereich IV der Druckkopf zurückbewegt, wobei in diesem Bereich IV ebenfalls das Zigarettenpapier 21 bedruckt wird. Im Bereich V wird der Druckkopf zurückgefahren.

In den Figuren 4a, 4b ist eine weitere erfindungsgemäße Druckeinrichtung 23 in einer Vorder- und Seitenansicht dargestellt, wobei mittels eines Halters 54 die Rollen 51, 52 die Umlenkung des Zigarettenpapierstreifens 21 ausführen. Bei dieser Druckeinrichtung 23 weisen die Druckköpfe 70 die fünf Arbeitspositionen I bis V auf.

Neben der Aufbringung eines Druckbildes, das auch mehrfarbig sein kann, können weitere information oder Sicherheitsinformationen für die Echtheit eines Produktes aufgedruckt werden.

In Fig. 5 ist schematisch ein Abschnitt eines Zigarettenpapierstreifens 21 dargestellt, dessen Länge der Länge von zwei Tabakstöcken entspricht. Im mundseitigen Bereich der späteren Tabakstöcke ist der bedruckbare Bereich schraffiert dargestellt. Die gestrichelte Linie 121 gibt die Position der späteren Schneidkante der Tabakstöcke wieder.

Da der Druckkopf 70 über eine Druckbreite DB verfügt, kann der gesamte gestrichelte Bereich bedruckt werden. Insbesondere ist es möglich, den Überlappungsbereich von einem Belagpapierblättchen und einem Tabakstock zu beschreiben. Dieser Bereich ist mit der Bezugsziffer 122 bezeichnet. Da das Belagpapierblättchen um diese Verbindungsstelle herumgelegt wird, ist die aufgedruckte Information zu der Zigarette oder zur Herstellungsart usw. nicht sichtbar. Weitere Informationen über die Echtheit oder für die Qualitätssicherung können in der Nähe der Tabakstocknaht mittels des Druckkopfes 70 aufgebracht werden. Dieser Bereich ist mit der Bezugsziffer 123 versehen.

Bei den in den Figuren 2a bis 4b gezeigten Druckeinrichtungen 230, 23 werden die als Druckelemente eingesetzten Druckköpfe 70 quer bzw. senkrecht zur Transportrichtung der Materialstreifen 210.1, 210.2, 21 bewegt. Im Rahmen der Erfindung ist es auch möglich, dass Artikel der tabakverarbeitenden Industrie, beispielsweise stabförmige Rauchartikel, insbesondere Filterzigaretten, quer zur Transportrichtung bewegt werden. Ein Beispiel ist in den Figuren 6a und 6b schematisch in einer Vorder- und Seitenansicht dargestellt. Die in diesen Figuren gezeigte Trommelanordnung 100 ist beispielsweise in einer Filteransetzmaschine vorhanden.

Hierbei werden Filterzigaretten einfacher Gebrauchslänge 90 von einer Fördertrommel 101 an eine Fördertrommel 102 übergeben. Auf dieser Fördertrommel 102 werden die Filterzigaretten 90 queraxial und senkrecht zur Transportrichtung verschoben und in die Aufnahmen 170 einer Drucktrommel 160 eingeschoben. Dies findet im Bereich II statt.

In den Arbeitsbereichen III, IV werden Aufdrucke auf das Zigarettenpapier der Filterzigaretten 90 aufgebracht, wobei beim Übergang vom Arbeitsbereich III zum Arbeitsbereich IV die Filterzigaretten ihren Endpunkt des Hubes H und Umkehrpunkt erreicht haben. Im Arbeitsbereich IV werden die Filterzigaretten 90 in die Gegenrichtung längsaxial transportiert, während der Aufdruck auf den Filterzigaretten 90 vervollständigt wird. Im Arbeitsbereich V werden die Zigaretten vollständig aus den Aufnahmen der Drucktrommel 160 herausgefahren und an eine Fördertrommel 103 übergeben.

Die Drucktrommel 160 verfügt über einzelne Druckköpfe 170, deren Anzahl genau der Anzahl der Aufnahmen der Fördertrommel 102 entspricht. Die Drucktrommel 160 bewegt sich mit der gleichen Fördergeschwindigkeit wie die Fördertrommel 102, so dass zwischen den Druckköpfen 170 und den eingebrachten Filterzigaretten 90 keine Relativgeschwindigkeit besteht.

Der mit der Erfindung erzielte Vorteil besteht darin, dass auf Artikeln der tabakverarbeitenden Industrie ein sauberes Druckbild auf die Artikel aufgebracht wird, wobei die Artikel mit einer hohen Fördergeschwindigkeit beispielsweise in einer Zigarettenstrangmaschine oder einer Filteransetzmaschine gefördert werden. Darüber hinaus lassen sich auch mehrfarbige Druckbilder auf den Artikeln realisieren.

### Bezugszeichenliste

- 1: Schleuse
- 2: Vorverteiler
- 3: Entnahmewalze
- 4: Vorratsbehälter
- 5: Steilförderer
- 6: Stauschacht
- 7: Stiftwalze
- 8: Ausschlagwalze
- 9: Streutuch
- 11: Sichteinrichtung
- 13: Band
- 14: Trichter
- 16: Tabakkanal
- 17: Strangförderer
- 18: Unterdruckkammer
- 19: Egalisator
- 21: Zigarettenpapierstreifen
- 22: Bobine
- 23: Druckeinrichtung
- 24: Formatband
- 26: Format
- 27: Tandemnahtplätte
- 28: Zigarettenstrang
- 29: Strangdichtemessgerät
- 31: Messerapparat
- 32: doppeltlange Zigaretten
- 33: Arme
- 34: Übergabevorrichtung
- 36: Übernahmetrommel
- 37: Filteransetzmaschine
- 38: Schneidtrommel
- 39: Förderband
- 41: Förderband
- 42: Behälter
- 50: Umlenkrolle
- 51: Umlenkrolle
- 52: Arm
- 54: Halterung
- 12: Stiftwalze
- 60: Zylinderkörper
- 71: Drehkörper
- 90: Filterzigaretten
- 100: Trommelanordnung
- 101: Fördertrommel
- 102: Fördertrommel
- 103: Fördertrommel
- 121: Schnittlinie
- 122: Überlappungsbereich
- 123: Bereich (Tabakstocknaht)
- 160: Drucktrommel
- 170: Druckköpfe
- 210.1: Materialstreifen
- 210.2: Materialstreifen
- 230: Druckeinrichtung
- I: Arbeitsbereich
- II: Arbeitsbereich
- III: Arbeitsbereich
- IV: Arbeitsbereich
- V: Arbeitsbereich
- H: Hub
- DB: Druckbreite

## Patentansprüche

1. Verfahren zum Aufbringen von Druckmarken auf einen längs einer Transportrichtung mit einer vorbestimmten Fördergeschwindigkeit geförderten Artikel (21, 210.1, 210.2; 90) der tabakverarbeitenden Industrie, insbesondere Umhüllungsstreifen (21, 210.1, 210.2), vorzugsweise Zigarettenpapierstreifen, oder ein stabförmiger Rauchartikel (90), mittels eines Druckelements (70, 170), wobei längs der Transportrichtung während des Druckvorgangs die Relativgeschwindigkeit zwischen dem Druckelement (70, 170) und dem Artikel (21, 210.1, 210.2; 90) verringert wird, **dadurch gekennzeichnet, dass** das Druckelement (70, 170) und/oder der Artikel (21, 210.1, 210.2; 90) quer, insbesondere senkrecht, zur Transportrichtung bewegt werden, wobei der Druckvorgang quer zur Transportrichtung des Artikels (21, 210.1, 210.2; 90) erfolgt.

2. Verfahren nach Anspruch 1, **dadurch gekennzeichnet, dass** das Druckelement (70, 170) längs der Transportrichtung mit einer annähernd gleichen oder der gleichen Geschwindigkeit wie die Fördergeschwindigkeit des Artikels (21, 210.1, 210.2; 90) bewegt wird.

3. Verfahren nach Anspruch 1 oder 2, **dadurch gekennzeichnet, dass** das Druckelement (70, 170) und/oder der Artikel (21, 210.1, 210.2; 90) quer, insbesondere senkrecht, zur Transportrichtung eine Vorwärts- und eine Rückwärtsbewegung ausführt.

4. Verfahren nach einem der Ansprüche 1 bis 3, **dadurch gekennzeichnet, dass** der Artikel (21, 210.1, 210.2; 90) während des Druckvorgangs, insbesondere schlaufenförmig, umgelenkt wird.

5. Verfahren nach einem oder mehreren der Ansprüche 1 bis 4, **dadurch gekennzeichnet, dass** der Artikel (21, 210.1, 210.2; 90) auf einem Rotationskörper (60) während des Druckvorgangs gefördert wird.

6. Verfahren nach einem oder mehreren der Ansprüche 1 bis 5, **dadurch gekennzeichnet, dass** das Druckelement (70, 170) auf einem Rotationskörper (71, 170) geführt wird.

7. Verfahren nach einem oder mehreren der Ansprüche 1 bis 6, **dadurch gekennzeichnet, dass** mittels des Druckelements (70, 170) mehrere Druckmarken auf den Artikel (21, 210.1, 210.2) gedruckt werden.

8. Verfahren nach einem oder mehreren der Ansprüche 1 bis 7, **dadurch gekennzeichnet, dass** das Druckelement (70, 170) mit Druckdaten für die Druckmarke bzw. Druckmarken programmiert wird.

9. Verfahren nach einem oder mehreren der Ansprüche 1 bis 8, **dadurch gekennzeichnet, dass** das Druckelement (70, 170) nach Verbrauch von Verbrauchsmaterial des Druckelements (70, 170) ausgetauscht wird.

10. Verfahren nach einem oder mehreren der Ansprüche 1 bis 9, **dadurch gekennzeichnet, dass** das Druckelement (70, 170) für den Druckvorgang justiert wird.

11. Einrichtung (23, 230) zum Aufbringen von Druckmarken auf einen Artikel (21, 210.1, 210.2; 90) der tabakverarbeitenden Industrie, insbesondere Umhüllungsstreifen (21, 210.1, 210.2), vorzugsweise Zigarettenpapierstreifen, oder ein stabförmiger Rauchartikel (90), mit einem längs einer Transportrichtung mit einer vorbestimmten Fördergeschwindigkeit geförderten Artikel (21, 210.1, 210.2; 90) und mit einem Druckelement (70, 170), wobei das Druckelement (70, 170) während des Druckvorgangs längs der Transportrichtung des Artikel (21, 210.1, 210.2; 90) derart bewegbar ist, dass die Relativgeschwindigkeit zwischen dem Druckelement (70, 170) und dem Artikel (21, 210.1, 210.2; 90) verringert ist, **dadurch gekennzeichnet, dass** das Druckelement (70, 170) und/oder der Artikel (21, 210.1, 210.2; 90) quer, insbesondere senkrecht, zur Transportrichtung bewegbar sind, wobei der Druckvorgang quer zur Transportrichtung des Artikels (21, 210.1, 210.2; 90) erfolgt.

12. Einrichtung (23, 230) nach Anspruch 11, **dadurch gekennzeichnet, dass** das Druckelement (70, 170) längs der Transportrichtung mit einer annähernd gleichen oder der gleichen Geschwindigkeit wie die Fördergeschwindigkeit des Artikels (21, 210.1, 210.2; 90) bewegbar ist.

13. Einrichtung (23, 230) nach Anspruch 11 oder 12, **dadurch gekennzeichnet, dass** das Druckelement (70, 170) und/oder der Artikel (21, 210.1, 210.2; 90) quer, insbesondere senkrecht, vorwärts und rückwärts bewegbar sind.

14. Einrichtung (23, 230) nach einem der Ansprüche 11 bis 13, **dadurch gekennzeichnet, dass** eine Einrichtung zur, insbesondere schlaufenförmigen, Umlenkung des Artikels (21, 210.1, 210.2; 90) während des Druckvorgangs vorgesehen ist.

15. Einrichtung (23, 230) nach einem oder mehreren der Ansprüche 11 bis 14, **dadurch gekennzeichnet, dass** ein Rotationskörper (60, 102) zur Förderung des Artikels (21, 210.1, 210.2; 90) während des Druckvorgangs vorgesehen ist.

16. Einrichtung (23, 230) nach einem oder mehreren der Ansprüche 11 bis 15, **dadurch gekennzeichnet, dass** ein Rotationskörper (71, 160) für das Druckelement (70, 170) vorgesehen ist.

17. Einrichtung (23, 230) nach einem oder mehreren der Ansprüche 11 bis 16, **dadurch gekennzeichnet, dass** mehrere Druckelemente (70, 170) vorgesehen sind.

18. Einrichtung (23, 230) nach einem oder mehreren der Ansprüche 12 bis 17, **dadurch gekennzeichnet, dass** wenigstens ein Druckelement (70, 170) programmierbar ist.

19. Einrichtung (23, 230) nach einem oder mehreren der Ansprüche 11 bis 18, **dadurch gekennzeichnet, dass** wenigstens ein Druckelement (70, 170) austauschbar ist.

20. Einrichtung (23, 230) nach einem oder mehreren der Ansprüche 11 bis 19, **dadurch gekennzeichnet, dass** wenigstens ein Druckelement (70, 170) eine mehrfarbige Druckmarke auf den Artikel (21, 210.1, 210.2; 90) aufbringt.

21. Maschine der tabakverarbeitenden Industrie, insbesondere Zigarettenstrangmaschine oder Filteransetzmaschine, mit einer Einrichtung (23, 230) nach einem oder mehreren der Ansprüche 11 bis 20.

## Claims

1. Method of applying printed marks by means of a printing element (70, 170) onto an article (21, 210.1, 210.2; 90) of the tobacco processing industry, in particular a wrapping strip (21, 210.1, 210.2), preferably a cigarette paper strip or a rod-shaped smoker's article (90), which is being fed at a predetermined feed rate along a conveying direction, wherein along the conveying direction during the printing operation the relative speed between the printing element (70, 170) and the article (21, 210.1, 210.2; 90) is reduced, **characterized in that** the printing element (70, 170) and/or the article (21, 210.1, 210.2; 90) are moved transversely of, in particular at right angles to, the conveying direction, wherein the printing operation is effected transversely of the conveying direction of the article (21, 210.1, 210.2; 90).

2. Method according to claim 1, **characterized in that** the printing element (70, 170) is moved along the conveying direction at an approximately identical rate or at the identical rate to the feed rate of the article (21, 210.1, 210.2; 90).

3. Method according to claim 1 or 2, **characterized in that** the printing element (70, 170) and/or the article (21, 210.1, 210.2; 90) executes a forward- and a backward movement transversely of, in particular at right angles to, the conveying direction.

4. Method according to one of claims 1 to 3, **characterized in that** the article (21, 210.1, 210.2; 90) is deflected, in particular in a loop-shaped manner, during the printing operation.

5. Method according to one or more of claims 1 to 4, **characterized in that** the article (21, 210.1, 210.2; 90) during the printing operation is fed on a rotational body (60).

6. Method according to one or more of claims 1 to 5, **characterized in that** the printing element (70, 170) is guided on a rotational body (71, 170).

7. Method according to one or more of claims 1 to 6, **characterized in that** by means of the printing element (70, 170) a plurality of printed marks are printed onto the article (21, 210.1, 210.2).

8. Method according to one or more of claims 1 to 7, **characterized in that** the printing element (70, 170) is programmed with printing data for the printed mark and/or printed marks.

9. Method according to one or more of claims 1 to 8, **characterized in that** the printing element (70, 170) is exchanged after consumables of the printing element (70, 170) have been consumed.

10. Method according to one or more of claims 1 to 9, **characterized in that** the printing element (70, 170) is adjusted for the printing operation.

11. Device (23, 230) for applying printed marks onto an article (21, 210.1, 210.2; 90) of the tobacco processing industry, in particular a wrapping strip (21, 210.1, 210.2), preferably a cigarette paper strip or a rod-shaped smoker's article (90), comprising an article (21, 210.1, 210.2; 90) that is fed at a predetermined feed rate along a conveying direction and comprising a printing element (70, 170), wherein the printing element (70, 170) during the printing operation is movable along the conveying direction of the article (21, 210.1, 210.2; 90) in such a way that the relative speed between the printing element (70, 170) and the article (21, 210.1, 210.2; 90) is reduced, **characterized in that** the printing element (70, 170) and/or the article (21, 210.1, 210.2; 90) are movable transversely of, in particular at right angles to, the conveying direction, wherein the printing operation is effected transversely of the conveying direction of the article (21, 210.1, 210.2; 90).

12. Device (23, 230) according to claim 11, **characterized in that** the printing element (70, 170) is movable along the conveying direction at an approximately identical rate or at the identical rate to the feed rate of the article (21, 210.1, 210.2; 90).

13. Device (23, 230) according to claim 11 or 12, **characterized in that** the printing element (70, 170) and/or the article (21, 210.1, 210.2; 90) are movable forwards and backwards transversely, in particular at right angles.

14. Device (23, 230) according to one of claims 11 to 13, **characterized in that** a device is provided for deflecting the article (21, 210.1, 210.2; 90), in particular in a loop-shaped manner, during the printing operation.

15. Device (23, 230) according to one or more of claims 11 to 14, **characterized in that** a rotational body (60, 102) is provided for feeding the article (21, 210.1, 210.2; 90) during the printing operation.

16. Device (23, 230) according to one or more of claims 11 to 15, **characterized in that** a rotational body (71, 160) is provided for the printing element (70, 170).

17. Device (23, 230) according to one or more of claims 11 to 16, **characterized in that** a plurality of printing elements (70, 170) are provided.

18. Device (23, 230) according to one or more of claims 12 to 17, **characterized in that** at least one printing element (70, 170) is programmable.

19. Device (23, 230) according to one or more of claims 11 to 18, **characterized in that** at least one printing element (70, 170) is exchangeable.

20. Device (23, 230) according to one or more of claims 11 to 19, **characterized in that** at least one printing element (70, 170) applies a multi-coloured printed mark onto the article (21, 210.1, 210.2; 90).

21. Machine of the tobacco processing industry, in particular a cigarette rope machine or a filter attachment machine, having a device (23, 230) according to one or more of claims 11 to 20.

## Revendications

1. Procédé d'application de marques d'impression sur un article (21, 210.1, 210.2; 90) de l'industrie de transformation du tabac, en particulier une bande de gainage (21, 210.1, 210.2), de préférence une bande de papier à cigarettes, ou un article à fumer (90) en forme de tige, transporté à une vitesse de transport prédéterminée le long d'une direction de transport, au moyen d'un élément d'impression (70, 170), la vitesse relative entre l'élément d'impression (70, 170) et l'article (21, 210.1, 210.2 ; 90) étant réduite le long de la direction de transport pendant le processus d'impression, **caractérisé en ce que** l'élément d'impression (70, 170) et/ou l'article (21, 210.1, 210.2 ; 90) est (sont) déplacé(s) transversalement, en particulier perpendiculairement, à la direction de transport, le processus d'impression se déroulant dans le sens transversal par rapport à la direction de transport de l'article (21, 210.1, 210.2 ; 90).

2. Procédé selon la revendication 1, **caractérisé en ce que** l'élément d'impression (70, 170) est déplacé le long de la direction de transport à une vitesse sensiblement égale à ou égale à la vitesse de transport de l'article (21, 210.1, 210.2 ; 90).

3. Procédé selon la revendication 1 ou 2, **caractérisé en ce que** l'élément d'impression (70, 170) et/ou l'article (21, 210.1, 210.2 ; 90) exécute(nt) un mouvement avant et un mouvement arrière dans une direction transversale, en particulier perpendiculaire, à la direction de transport.

4. Procédé selon l'une des revendications 1 à 3, **caractérisé en ce que** l'article (21, 210.1, 210.2 ; 90) est dévié, en particulier sous la forme d'une boucle, pendant le processus d'impression.

5. Procédé selon une ou plusieurs des revendications 1 à 4, **caractérisé en ce que** l'article (21, 210.1, 210.2 ; 90) est transporté sur un corps rotatif (60) pendant le processus d'impression.

6. Procédé selon une ou plusieurs des revendications 1 à 5, **caractérisé en ce que** l'élément d'impression (70, 170) est guidé sur un corps rotatif (71, 170).

7. Procédé selon une ou plusieurs des revendications 1 à 6, **caractérisé en ce que** plusieurs marques d'impression sont imprimées sur l'article (21, 210.1, 210.2) au moyen de l'élément d'impression (70, 170).

8. Procédé selon une ou plusieurs des revendications 1 à 7, **caractérisé en ce que** l'élément d'impression (70, 170) est programmé avec des données d'impression pour la ou les marque(s) d'impression.

9. Procédé selon une ou plusieurs des revendications 1 à 8, **caractérisé en ce que** l'élément d'impression (70, 170) est remplacé après consommation des consommables de l'élément d'impression (70, 170).

10. Procédé selon une ou plusieurs des revendications 1 à 9, **caractérisé en ce que** l'élément d'impression (70, 170) est ajusté pour le processus d'impression.

11. Dispositif (23, 230) pour appliquer des marques d'impression sur un article (21, 210.1, 210.2 ; 90) de l'industrie de transformation du tabac, en particulier des bandes de gainage (21, 210.1, 210.2), de préférence une bande de papier à cigarettes, ou un article à fumer (90) en forme de tige, comprenant un article (21, 210.1, 210.2 ; 90) transporté à une vitesse de transport prédéterminée le long d'une direction de transport, et comprenant un élément d'impression (70, 170), l'élément d'impression (70, 170) pouvant être déplacé le long de la direction de transport pendant le processus d'impression de façon telle que la vitesse relative entre l'élément d'impression (70, 170) et l'article (21, 210.1, 210.2; 90) est réduite, **caractérisé en ce que** l'élément d'impression (70, 170) et/ou l'article (21, 210.1, 210.2 ; 90) peut (peuvent) être déplacé(s) transversalement, en particulier perpendiculairement, à la direction de transport, le processus d'impression se déroulant dans le sens transversal par rapport à la direction de transport de l'article (21, 210.1, 210.2 ; 90).

12. Dispositif (23, 230) selon la revendication 11, **caractérisé en ce que** l'élément d'impression (70, 170) peut être déplacé le long de la direction de transport à une vitesse de transport sensiblement égale à ou égale à la vitesse de transport de l'article (21, 210.1, 210.2 ; 90).

13. Dispositif (23, 230) selon la revendication 11 ou 12, **caractérisé en ce que** l'élément d'impression (70, 170) et/ou l'article (21, 210.1, 210.2 ; 90) peut (peuvent) être déplacé(s) transversalement, en particulier perpendiculairement, vers l'avant et vers l'arrière.

14. Dispositif (23, 230) selon l'une des revendications 11 à 13, **caractérisé en ce qu'**est prévu un dispositif destiné à dévier, en particulier sous la forme d'une boucle, l'article (21, 210.1, 210.2 ; 90) pendant le processus d'impression.

15. Dispositif (23, 230) selon une ou plusieurs des revendications 11 à 14, **caractérisé en ce qu'**est prévu un corps rotatif (60, 102) pour transporter l'article (21, 210.1, 210.2 ; 90) pendant le processus d'impression.

16. Dispositif (23, 230) selon une ou plusieurs des revendications 11 à 15, **caractérisé en ce qu'**est prévu un corps rotatif (71, 160) pour l'élément d'impression (70, 170).

17. Dispositif (23, 230) selon une ou plusieurs des revendications 11 à 16, **caractérisé en ce que** sont prévus plusieurs éléments d'impression (70, 170).

18. Dispositif (23, 230) selon une ou plusieurs des revendications 12 à 17, **caractérisé en ce qu'**au moins un élément d'impression (70, 170) est programmable.

19. Dispositif (23, 230) selon une ou plusieurs des revendications 11 à 18, **caractérisé en ce qu'**au moins un élément d'impression (70, 170) est remplaçable.

20. Dispositif (23, 230) selon une ou plusieurs des revendications 11 à 19, **caractérisé en ce qu'**au moins un élément d'impression (70, 170) applique une marque d'impression en plusieurs couleurs sur l'article (21, 210.1, 210.2 ; 90).

21. Machine de l'industrie de transformation du tabac, en particulier machine à confectionner des boudins de cigarettes ou machine d'assemblage de filtres, comprenant un dispositif (23, 230) selon une ou plusieurs des revendications 11 à 20.
